# EUROPÄISCHE PATENTSCHRIFT

(11) **EP 1 720 222 B1**
(45) Veröffentlichungstag und Bekanntmachung des Hinweises auf die Patenterteilung: **04.12.2013**
(21) Anmeldenummer: 06008741.8
(22) Anmeldetag: 27.04.2006
(51) Int. Cl.: H01R 13/719, H01R 13/58

(54) **Steckverbinder, insbesondere für Airbag-Zündsysteme**
Electrical connector, particularly for airbag ignition systems
Connecteur électrique, notamment pour des systèmes d' allumage d' airbag

(30) Priorität: 04.05.2005 DE 102005021375
(43) Veröffentlichungstag der Anmeldung: 08.11.2006
(73) Patentinhaber: Yazaki Europe Ltd., Hemel Hempstead, Hertfordshire HP2 7AU (GB)
(72) Erfinder: Ermert, Gerhard, 50189 Elsdorf (DE); Greguric, Goran, 10000 Zagreb (HR); Little, Philip Vernon, Stevenage Hertfordshire SG2 8HY (GB); Lutsch, Harald Michael, 64331 Weiterstadt (DE); Krivohlavek, Dalibor, 10000 Zagreb (HR)
(74) Vertreter: Müller, Thomas Michael

(56) Entgegenhaltungen:
- EP-A- 1 150 389
- EP-A- 1 463 163
- EP-A1- 1 158 617
- EP-A2- 0 698 947
- DE-C1- 4 413 756
- GB-A- 2 267 188
- JP-A- 11 149 958
- US-A- 5 895 282
- US-A1- 2004 002 248
- US-A1- 2004 192 098
- US-B1- 6 250 952

## Beschreibung

Die Erfindung betrifft einen Steckverbinder für Airbag-Zündsysteme, zum Einführen in eine Einsteckkammer eines Gegensteckverbinders mit Kontaktstiften und Lösen von demselben entlang einer Verbindungsachse umfassend zwei Kontaktelemente aus einem elektrisch leitenden Material, welche jeweils einen Kontaktbuchsenabschnitt mit einer Außenfläche, der zur Verbindung mit einem Kontaktstift des Gegensteckverbinders entlang der Verbindungsachse dient, aufweisen, einen Anschlussabschnitt zur Verbindung mit einem Leiter eines Kabels und einen Verbindungsabschnitt, der den Kontaktbuchsenabschnitt mit dem Anschlussabschnitt verbindet, aufweisen, ein Ferritelement, welches einem oder mehreren verbundenen Teilen besteht, zwei Durchgangslöcher aufweist, die jeweils den Kontaktbuchsenabschnitt eines Kontaktelementes, einen Abstand zur Außenfläche belassend, aufnehmen, ein Gehäuse aus einem elektrisch isolierenden Material, welches einen Einsteckabschnitt zum Einführen in die Einsteckkammer des Gegensteckverbinders besitzt, der eine Aufnahmekammer für das Ferritelement bildet und der Durchtrittsöffnungen für die Kontaktstifte aufweist, einen durch einen Deckel verschließbaren offenen Gehäuseabschnitt aufweist, der je Kontaktelement mindestens ein erstes Haltemittel besitzt, durch welches der Verbindungsabschnitt des Kontaktelementes festgelegt ist, und zweite Haltemittel am offenen Gehäuseabschnitt und/oder Deckel aufweist, die zum Halten eines oder beide Leiter aufweisenden Kabels dienen.

Einen solchen Steckverbinder zeigt EP 1 150 389 A1. Einen ähnlichen Steckverbinder zeigt US 6 250 952 B1, wobei jedoch ein Ferritelement mit einem gemeinsamen Durchgangsloch für beide Kontaktelemente vorgesehen ist. JP 11 149958 A zeigt ebenso einen ähnlichen Steckverbinder, wobei jedoch kein Ferritelement vorgesehen ist.

Die US 2004/0002248 A1 beschreibt einen Steckverbinder zum Einführen in eine Einsteckkammer eines Gegensteckverbinders mit Kontaktstiften und Lösen von demselben entlang einer Verbindungsachse. Es sind zwei Kontaktelemente aus einem elektrisch leitenden Material vorgesehen. Diese weisen jeweils einen Kontaktbuchsenabschnitt auf, der eine Außenfläche bildet und der zur Verbindung mit einem Kontaktstift des Gegensteckverbinders entlang der Verbindungsachse dient. Die beiden Kontaktelemente weisen darüber hinaus jeweils einen Anschlussabschnitt zur Verbindung mit einem Leiter eines Kabels auf. Zusätzlich ist ein Crimpabschnitt vorgesehen, der eine Verbindung zur Isolierung des Kabels bewirkt. Ferner ist ein Verbindungsabschnitt vorgesehen, der den Kontaktbuchsenabschnitt mit dem Anschlussabschnitt verbindet. Jeder Kontaktbuchsenabschnitt der beiden Kontaktelemente ist von einem Ferritelement umgeben, dass hierzu ein Durchgangsloch aufweist. Der Kontaktbuchsenabschnitt ist so gestaltet, dass er sich an die Wand der Durchgangslöcher anlegt. Darüber hinaus ist jedes Ferritelement in einer separaten Gehäusebohrung aufgenommen. Im Übergang vom Kontaktbuchsenabschnitt zum Verbindungsabschnitt ist ein vergrößerter Durchmesserbereich vorgesehen, der das zugehörige Ferritelement in axialer Richtung abstützt. Das die Ferritelemente und die beiden Kontaktelemente aufnehmende Gehäuse weist einen Einsteckabschnitt zum Einführen in die Einsteckkammer des Gegensteckverbinders auf. In diesem Einsteckabschnitt sind auch die beiden Aufnahmekammern für die Aufnahme jeweils eines der Kontaktelemente zugeordneten Ferritelementes. Es sind ferner in diesem Abschnitt Durchtrittsöffnungen für die Kontaktstifte des Gegensteckverbinders vorgesehen. Das Gehäuse umfasst auch einen durch einen Deckel verschließbaren offenen Gehäuseabschnitt, wobei die Aufnahmekammern für die Ferritelemente durch den offenen Gehäuseabschnitt zugänglich sind, so dass die Ferritelemente und auch die Kontaktelemente mit ihren Kontaktbuchsenabschnitten in die Aufnahmekammern eingeschoben werden können.

Beim Verbinden des Steckverbinders mit dem Gegensteckverbinder treten die Kontaktstifte des Gegensteckverbinders durch die Durchtrittsöffnungen im Einsteckabschnitt des Gehäuses in die Kontaktbuchsenabschnitte ein. Erfolgt keine exakte zentrierte Hinführung des Steckverbinders auf den Gegensteckverbinder, so kann beispielsweise bei einer Schrägstellung eine stärkere Belastung der Ferrite eintreten.

Die US 2004/0192098 A1 beschreibt einen Steckverbinder zum Einführen in eine Einsteckkammer eines Gegensteckverbinders mit Kontaktstiften und zum Lösen von demselben entlang einer Verbindungsachse. Es sind zwei Kontaktelemente aus einem elektrisch leitenden Material vorgesehen, welche jeweils einen Kontaktbuchsenabschnitt mit einer Außenfläche aufweisen. Der Kontaktbuchsenabschnitt dient zur Verbindung mit einem Kontaktstift des Gegensteckverbinders entlang der Verbindungsachse. Ferner weist jedes Kontaktelement einen Anschlussabschnitt in Form einer Lasche auf, die zur Verbindung mit einem Leiter eines Kabels durch Löten dient. Darüber hinaus weist der Anschlussabschnitt einen gegabelten Bereich auf, dessen Zinken in die Isolierung des zugehörigen Leiters eingreifen. Der Kontaktbuchsenabschnitt ist mit dem Anschlussabschnitt über einen Verbindungsabschnitt, der aus einem Flachmaterial besteht, verbunden.

Des weiteren ist ein einziges oder es sind mehrere Ferritelemente vorgesehen, die jeweils zwei Durchgangslöcher aufweisen, in denen die Kontaktbuchsenabschnitte mit ihren Außenflächen aufgenommen sind. Der Steckverbinder umfasst ferner ein Gehäuse aus einem elektrisch isolierenden Material, welches einen Einsteckabschnitt zum Einführen in die Einsteckkammer des Gegensteckverbinders besitzt und der eine Aufnahmekammer für das bzw. die Ferritelemente bildet. Es sind ferner Durchtrittsöffnungen für das Eintreten der Kontaktstifte vorhanden. Das Gehäuse weist ferner einen durch einen Deckel verschließbaren offenen Gehäuseabschnitt auf, in dem die Kontaktelemente gehalten sind. Ferner sind Öffnungen vorgesehen, durch welche die beiden Kabel in den offenen Abschnitt des Gehäuses eingeführt werden. Dabei bilden die Öffnungen und die zugehörigen Ergänzungsflächen am Deckel zwischen dem Kabel und dem Gehäuse bzw. Deckel einen vorbestimmten Luftspalt.

EP 1 158 617 A1 und EP 0 698 947 A2 zeigen Steckverbinder für Flachkabel, wobei Anschlusselemente, die mit Kontaktelementen entweder einstückig verbunden sind oder separat mit diesen verbunden werden, vorgesehen sind. Die Anschlusselemente weisen Crimplaschen auf, die scharfkantig ausgebildet sind und durch die Isolierung der Flachkabel einschneiden und anschließend mit dem Flachkabel vercrimpt werden können. Während des Crimpvorgangs sind die Anschlusselemente innerhalb einer Öffnung der Gehäuse der Steckverbinder angeordnet, so dass ein Vercrimpen der Flachkabel mit den Anschlusselementen möglich ist, nachdem die Kontaktelemente einschließlich der Anschlusselemente in dem Gehäuse vorkonfektioniert wurden.

Der Erfindung liegt die Aufgabe zugrunde, einen Steckverbinder vorzusehen, bei dem die Kontaktelemente, auch bei Einwirken von Zugkräften über die angeschlossenen Kabel, so sicher gehalten werden, dass die Kontaktbuchsenabschnitte davon unbeeinflusst bleiben und dass zusätzlich dann, wenn den Kontaktbuchsenabschnitten Ferritelemente zugeordnet sind, ein leichtes Verbinden der im Gehäuse des Steckverbinders aufgenommenen Kontaktbuchsenabschnitte mit den Kontaktstiften des Gegensteckverbinders auch bei nicht genauer Zentrierung der Bauteile möglich ist, wobei die Ferritelemente ebenfalls nicht durch einwirkende Zugkräfte belastet werden.

Gelöst wird diese Aufgabe erfindungsgemäß durch einen Steckverbinder nach Anspruch 1. Bevorzugte Ausführungsbeispiele ergeben sich aus den Unteransprüchen.

Da der Verlängerungsabschnitt über dritte Haltemittel am offenen Gehäuseabschnitt festgelegt ist, wird erreicht, dass das Kontaktelement vor und hinter dem Anschlussabschnitt festgehalten ist, so dass beim Verbinden des Anschlussabschnittes mit dem Leiter des zugehörigen Kabels die Kräfte günstig abgefangen werden und darüber hinaus auch in diesem Bereich eine sichere Halterung gegeben ist, weil über das Kabel auf die Kontaktelemente einwirkende Zugkräfte sicher und nahe zu dem Bereich abgefangen werden, wo das Kabel mit dem zugehörigen Kontaktelement verbunden ist. Der Kontaktbuchsenabschnitt bleibt unberührt.

Von Vorteil bei Steckverbindern mit Ferritelementen ist, dass die Kontaktbuchsenabschnitte der beiden Kontaktelemente gegenüber den Durchgangslöchern beim Verbinden eine Relativbewegung ausführen können, so dass das Verbinden des Steckverbinders mit dem Gegensteckverbinder erleichtert wird und darüber hinaus keine Beschädigungen eintreten können. Es erfolgt bei dem Zusammenstecken der beiden Steckverbinder eine Selbstausrichtung der Kontaktbuchsen gegenüber den Kontaktstiften des Gegensteckverbinders. Die Halterung der Kontaktelemente erfolgt im Bereich des Verbindungsabschnittes am offenen Gehäuseabschnitt. Der Deckel sichert im übrigen im verschlossenen Zustand die Kontaktelemente und darüber hinaus auch durch zweite Haltemittel, die am Deckel und offenen Gehäuseabschnitt vorgesehen sind, den/die mit den Kontaktelementen verbundenen Kabel. Es können mehr als zwei Kontaktelemente vorgesehen werden, wenn dies erforderlich ist. Das Ferritelement kann dann eine entsprechende Anzahl von Durchgangslöchern aufweisen.

Zur Vergrößerung der Haltekraft ist ferner vorgesehen, dass der Verlängerungsabschnitt mindestens einen Sicherungsabschnitt aufweist, der in eine ihm zugehörige Sicherungsausnehmung des offenen Gehäuseabschnitts eingreift. Die Zugkräfte, die auf das Kontaktelement ausgeübt werden, werden dadurch bereits nahe zum Eintrittsende des Kabels in das Gehäuse abgefangen, so dass der Bereich des Kontaktelementes, der sich in Richtung zum Kontaktbuchsenabschnitt befindet, im wesentlichen von Auszugskräften frei gehalten ist.

Ergänzend ist hierzu vorgesehen, dass der Sicherungsabschnitt rechtwinklig zum Verlauf des Verlängerungsabschnitts, des Verbindungsabschnitts und des Anschlussabschnitts abgebogen ist. Alternativ ist vorgeschlagen, dass der Verlängerungsabschnitt mindestens einen Sicherungsabschnitt aufweist, der durch eine aus dem Verlängerungsabschnitt ausgestanzte und zu dessen Verlauf abgekröpfte Zunge gebildet ist, die im montierten Zustand in eine unterhalb des Verlängerungsabschnitts im offenen Gehäuseabschnitt liegende Sicherungsausnehmung eingreift, welche die dritten Haltemittel (124) bildet.

Günstig ist auch eine Ausgestaltung, bei der die ersten Haltemittel und/oder die dritten Haltemittel als Halteausnehmungen im offenen Gehäuseabschnitt vorgesehen sind. Der Verbindungsabschnitt bzw. der Verlängerungsabschnitt werden in diese Halteausnehmungen eingedrückt. Dabei kann die Halterung dadurch verstärkt werden, dass der Verbindungsabschnitt und/oder der Verlängerungsabschnitt mit ihren Seitenkanten oder daran angebrachten Krallen in jeweils eine von zwei gegenüberliegenden Wandabschnitten, welche die Halteausnehmung begrenzen, zur Festlegung eingreifen.

Es ist jedoch auch vorgesehen, dass der Verlängerungsabschnitt in als Nuten gestalteten dritten Haltemittel des offenen Gehäuseabschnitts gehalten sein kann. Schließlich kann die Halterung gegen Zugkräfte auch noch dadurch verbessert werden, dass vom Verbindungsabschnitt seitlich Flügel abstehen, die gegen die Wand der den Verbindungsabschnitt aufnehmenden Halteausnehmung zur Anlage kommen.

Für die Montage ist es günstig, wenn die Aufnahmekammer zur Aufnahme des Ferritelementes zum Einführen des Ferritelementes von dem offenen Gehäuseabschnitt aus zugänglich ist.

Zur Sicherung der beiden Kontaktelemente, die im Bereich des Durchbruches liegen, ist vorgesehen, dass der Deckel drei Distanzvorsprünge aufweist, die in den Durchbruch eingreifen, von denen einer zwischen die Anschlussabschnitte der beiden Kontaktelemente und die beiden anderen jeweils zwischen einen Anschlussabschnitt und einer der seitlichen Wände des Durchbruchs angeordnet sind.

Der Deckel ist vorzugsweise selbst durch Sicherungsvorsprünge und Sicherungsarme am Gehäuse festgelegt. Günstig ist, wenn bei der Herstellung der Deckel einstückig mit dem Gehäuse ausgeführt ist. Zur Festlegung des Steckverbinders am Gegensteckverbinder ist vorgesehen, dass dem Einsteckabschnitt des Gehäuses federnde Laschen mit jeweils einem Haltevorsprung angeformt sind. Diese Haltevorsprünge greifen in eine entsprechend angeordnete Nut in der Einsteckkammer des Gegensteckverbinders ein.

Der Deckel kann dazu genutzt werden, die Bauteile insgesamt in dem Gehäuse zu sichern. Beispielsweise wird der Deckel genutzt, um das Ferritelement in der Aufnahmekammer zu halten.

Es sind verschiedene Ausführungsformen hinsichtlich der Ausbildung des Gehäuses denkbar. Bei einer ersten Ausführungsform sind der Einsteckabschnitt des Gehäuses und der offene Gehäuseabschnitt entlang der Verbindungsachse hintereinander angeordnet. Es ist jedoch auch eine Anordnung möglich, bei der der Einsteckabschnitt des Gehäuses zum offenen Gehäuseabschnitt abgewinkelt ist. Entsprechend sind der Verbindungsabschnitt, der Anschlussabschnitt und der Verlängerungsabschnitt der Kontaktelemente entsprechend zum Kontaktbuchsenabschnitt abgewinkelt.

Bevorzugte Ausführungsbeispiele der Erfindung sind in der Zeichnung schematisch dargestellt.

Es zeigt
- Figur 1: eine perspektivische Ansicht einer ersten Ausführungsform eines Steckverbinders gemäß der Erfindung,
- Figur 2: einen Schnitt II-II von Figur 3,
- Figur 3: einen Schnitt III-III gemäß Figur 1, wobei jedoch die Schnittebene um 180° gedreht ist,
- Figur 4: ein Kontaktelement aus dem Steckverbinder gemäß Figuren 1 bis 3 als Einzelteil in einer ersten Ansicht,
- Figur 5: eine Draufsicht zu Figur 4,
- Figur 6: einen Schnitt durch ein Ferritelement, wie es im Zusammenhang mit der Ausführungsform gemäß Figuren 1 bis 5 verwendet wird,
- Figur 7: eine Seitenansicht zu Figur 6, wobei jedoch zusätzlich der Kontaktbuchsenabschnitt des Kontaktelementes gemäß Figuren 4 und 5 eingezeichnet ist,
- Figur 8: eine Ansicht auf den Steckverbinder bei aufgeklapptem Deckel,
- Figur 9: einen Schnitt IX-IX gemäß Figur 8,
- Figur 10: das Detail Z von Figur 9,
- Figur 11: eine perspektivische Ansicht einer zweiten Ausführungsform eines Steckverbinders gemäß der Erfindung,

- Figur 12: eine Draufsicht zu Figur 11 und
- Figur 13: eine perspektivische Ansicht eines Kontaktelementes, so wie es bei der Ausführungsform gemäß Figuren 11 und 12 verwendet wird.

Bei der nachfolgenden Beschreibung der ersten Ausführungsform eines Steckverbinders 1 wird insgesamt auf die Figuren 1 bis 10 verwiesen.

Figur 1 stellt eine perspektivische Ansicht eines Steckverbinders 1 gemäß einer ersten Ausführungsform der Erfindung dar. Dieser ist mit einem Gegensteckverbinder 2, so wie er aus den Figuren 2 und 3 ersichtlich ist, zu verbinden. Der Gegensteckverbinder 2 gehört beispielweise zu einem Aggregat eines Kraftfahrzeuges, beispielsweise der Zündeinrichtung eines Airbag-Systems.

Der Gegensteckverbinder 2 definiert eine Einsteckkammer 3, in die Kontaktstifte 4 vorstehen und welche die elektrisch leitende Verbindung zu dem Airbag-Zündsystem darstellen. In der Einsteckkammer 3 ist ferner eine Rastnut 5 vorgesehen, die zur Verriegelung des Steckverbinders 1 mit dem Gegensteckverbinder 2 dient.

Der erfindungsgemäße Steckverbinder 1 ist an das Ende eines Kabelstranges mit den Kabeln 6 angeschlossen, die jeweils einen Leiter 7 umfassen, wie aus Figur 3 ersichtlich. Der Steckverbinder 1 umfasst eine Gehäuse 8, das einen Einsteckabschnitt 9 aufweist, welcher in die Einsteckkammer 3 des Gegensteckverbinders 2 eingesteckt wird. Ferner umfasst das Gehäuse 8 einen offenen Gehäuseabschnitt 10, der sich abgewinkelt zum Einsteckabschnitt 9 erstreckt und in dessen dem Einsteckabschnitt 9 abgewandten Ende die Kabel 6 eingeführt werden. Der offene Gehäuseabschnitt 10 wird durch einen vorzugsweise dem offenen Gehäuseabschnitt 10 im Bereich des Einsteckabschnittes 9 angeformten Deckel 11, so dass beide zusammen eine Einheit bilden, verschlossen.

Der Einsteckabschnitt 9 bildet eine Verbindungsachse X, entlang der der Einsteckabschnitt 9 des Steckverbinders 1 in die Einsteckkammer 3 des Gegensteckverbinders 2 eingesteckt bzw. von dieser gelöst wird.

In dem Einsteckabschnitt 9 befindet sich eine sich entlang der Verbindungsachse X erstreckende Aufnahmekammer 12, an deren dem offenen Gehäuseabschnitt 10 entfernten Ende sich zwei Durchtrittsöffnungen 13 befinden, durch welche beim Verbinden des Einsteckabschnittes 9 des Steckverbinders 1 mit dem Gegensteckverbinder 2 die Kontaktstifte 4 in die Aufnahmekammer 12 eintreten können. Die Aufnahmekammer 12 ist in Richtung zum offenen Gehäuseabschnitt 10 des Steckverbinders 1 offen.

Dem Einsteckabschnitt 9, der einen im wesentlichen ovalen oder rechteckigen Querschnitt quer zur Verbindungsachse X bildet, sind an gegenüberliegenden Seitenkanten Haltelaschen 15 angeformt, die nahe ihrem Verbindungsende zum Einsteckabschnitt 9 mit Haltenasen 14 versehen sind, die vom Einsteckabschnitt 9 weg nach außen vorstehen. Die Haltelaschen 15 sind über diese Haltenasen 14 hinaus sich zum offenen Gehäuseabschnitt 10 erstreckend verlängert und bilden Abschnitte, die mit den Fingern zur Betätigung erfasst werden können.

Die Haltelaschen 15 sind elastisch federnd ausgebildet. In dem mit dem Gegensteckverbinder 2 verbundenen Zustand des Steckverbinders 1 greifen die Haltenasen 14 in die Rastnut 5 ein, wobei sich die Haltelaschen 15 im entspannten Zustand befinden. Das Gehäuse 8 zusammen mit den angeformten Haltelaschen 15 und dem angeformten Deckel 11 ist aus einem elektrisch isolierenden Werkstoff, insbesondere einem Kunstharz, hergestellt.

Die Aufnahmekammer 12 ist zum offenen Gehäuseabschnitt 10 offen ausgebildet. An ihrem den Durchtrittsöffnungen 13 entfernten Ende befinden sich ein oder mehrere Haltevorsprünge 16, die in die Aufnahmekammer 12 in Richtung zur Verbindungsachse X vorragen. In dem offenen Gehäuseabschnitt 10 befindet sich in einem von dem das Eintrittsende für die Kabel 6 bildenden Ende des offenen Gehäuseabschnittes versetzten Abschnitt ein Durchbruch 17, der sich in Richtung der Verbindungsachse X durch den offenen Gehäuseabschnitt 10 hindurch erstreckt, so dass dieser in diesem Bereich zum Gegensteckverbinder 2 hin und von diesem weg offen ist und einen Durchlass bildet. Dieser offene Durchbruch 17 wird, wie insbesondere aus Figur 8 ersichtlich, durch eine der Aufnahmekammer 12 nahen ersten Wand 18, durch eine der Aufnahmekammer 12 entfernten zweiten Wand 19, eine beide Wände 18, 19 verbindende seitliche dritte Wand 20 und eine seitliche vierte Wand 21 begrenzt.

Die der Aufnahmekammer 12 im Einsteckabschnitt 9 nahe erste Wand 18 weist erste Haltemittel 22 in Form einer Halteausnehmung auf.

Die der Aufnahmekammer 12 entfernte und zur ersten Wand 18 etwa parallel verlaufende zweite Wand 19 bildet dritte Haltemittel 24 in Form einer Halteausnehmung, die ebenfalls wie die ersten Haltemittel 22 oben offen ist (vom Einsteckabschnitt weg).

An dem dem Einsteckabschnitt 9 entfernten Ende des offenen Gehäuseabschnitts 10 befindet sich ein Abschnitt von zweiten Haltemitteln 23 in Form von Nuten zur Aufnahme und Fixierung der in den offenen Gehäuseabschnitt 10 eintretenden Kabel 6.

Das Gehäuse 8 weist im Bereich des nach oben offenen Gehäuseabschnitts 10 in Richtung zu dem die zweiten Haltemittel 23 aufweisenden Ende des offenen Gehäuseabschnitts 10 zwei zur Querachse Y, die die Mittenachse des offenen Gehäuseabschnitts 10 bildet und in einer gemeinsamen Ebene mit der Verbindungsachse X liegt und rechtwinklig zur Verbindungsachse X verläuft, versetzte Sicherungsausnehmungen 25 auf, die sich parallel versetzt zur Verbindungsachse X durch den offenen Gehäuseabschnitt 10 hindurch erstrecken. Der offene Gehäuseabschnitt 10 wird durch einen dem Gehäuse 8 nahe zum Einsteckabschnitt 9 unter Zwischenschaltung einer Verbindungslasche 36 angeformten Deckel 11, wie nachfolgend noch näher beschrieben, verschlossen.

Die Aufnahmekammer 12 nimmt ein im Querschnitt etwa rechteckiges, mit abgerundeten Längskanten versehenes, quaderförmiges Ferritelement 26 auf. Dieses ist in Figur 6 im Längsschnitt dargestellt und besitzt zwei Durchgangslöcher 27, die seitlich entgegengesetzt zur Verbindungsachse X versetzt angeordnet sind. Dieses Ferritelement 26 kann auch mehrteilig aufgebaut sein und wird in der Aufnahmekammer 12 so aufgenommen, dass seine Durchgangslöcher 27 parallel zur Verbindungsachse X verlaufen und seitlich versetzt zu einer durch die Verbindungsachse X und die Querachse Y gebildeten Ebene liegen und zu jeweils einer der Durchtrittsöffnungen 13 offen sind. Das Ferritelement 26 wird in der Aufnahmekammer 12 durch den /die Haltevorsprünge 16 gehalten.

In den Figuren 4 und 5 ist ein Kontaktelement 28 aus einem elektrisch leitfähigen Werkstoff, beispielsweise einem Kupferwerkstoff, dargestellt. Es wird ausgehend von einem Blechmaterial durch Stanzen und Biegen geformt. Es weist einen im Querschnitt zu einem annähernd quadratischen rohrförmigen Teil umgeformten Kontaktbuchsenabschnitt 29 auf, dessen Kontaktkammer mit 29a bezeichnet ist. In diese tritt einer der beiden Kontaktstifte 13, wie er aus Figur 2 ersichtlich ist, ein. Der Kontaktbuchsenabschnitt 29 weist die Außenfläche 29b auf.

Der Kontaktbuchsenabschnitt 29 verläuft im eingebauten Zustand des Kontaktelementes 28 parallel zur Verbindungsachse X. Ausgehend von einer Wand des Kontaktbuchsenabschnitts 29 verläuft parallel zur Verbindungsachse X ein streifenförmiger Verbindungsabschnitt 30, der im Abstand zum Kontaktbuchsenabschnitt 28 rechtwinklig abgewinkelt ist. Dieser Verbindungsabschnitt 30 weist einen Abschnitt mit seitlich abstehenden Flügeln 45 zum Halten des Kontaktelementes 28 parallel zur Querachse Y des offenen Gehäuseabschnitts 10 gegen durch das zugehörige Kabel 6 einwirkende Zugkräfte auf, wobei sich die Flügel 45 gegen die erste Wand 18 in Richtung vom Kontaktbuchsenabschnitt 29 weg abstützen können. Ferner dienen die Seitenkanten 31 zum Eingreifen in die Wand der die erste Haltemittel 22 bildenden Halteausnehmung 24 in der ersten Wand 18. Daran folgt anschließend ein Anschlussabschnitt 32, der zwei Crimplaschen 33 umfasst, die zur Vercrimpung mit dem Leiter 7 eines Kabels 6 dienen und die, wie u.a. aus Figur 3 ersichtlich, dazu bestimmt sind, eine elektrisch leitende Verbindung mit dem Leiter 7 herzustellen.

Das dem Verbindungsabschnitt 30 abgewandte Ende des Kontaktbuchsenabschnitts 29 bildet eine Öffnung, die im montierten Zustand einer Durchtrittsöffnung 13 gegenüberliegt und den Eintritt eines Kontaktstiftes 4 in die Kontaktammer 29a erlaubt.

An den Anschlussabschnitt 32 schließt sich vom Kontaktbuchsenabschnitt 29 weg ein Verlängerungsabschnitt 34 an, der ebenfalls etwa parallel zur Querachse Y verläuft. An diesen schließt sich wiederum abgewinkelt ein streifenförmiger Sicherungsabschnitt 35 an, der sich parallel zum Einsteckabschnitt 9 erstreckt und dessen Seitenkanten mit sägezahnartigen Zähnen versehen sind. Dieser wird in die zugehörige Sicherungsausnehmung 25 im offenen Gehäuseabschnitt 10 nahe zu den zweiten Haltemitteln 23 eingepresst, so dass seine Zähne in das die Sicherungsausnehmung 25 begrenzende Material des offenen Gehäuseabschnitts 10 eingreifen (sh. Figur 10) und das Kontaktelement 28 gegen Zugkräfte, die auf das Kabel 6 einwirken, gehalten ist.

Der Kontaktbuchsenabschnitt 29 wird in einem der beiden Durchgangslöcher 27 des Ferritelementes 26 so aufgenommen, dass seine Außenfläche 29b allseitig zur Wand der Durchgangslöcher 27 mit einem Abstand S angeordnet ist (sh. Figur 7). Der Verlängerungsabschnitt 34 wird mit seinen Seitenkanten, wie der die Seitenkanten 31 aufweisende Teil des Verbindungsabschnitts 34 durch Eingriff in die gegenüberliegenden Wände der die dritten Haltemittel 24 bildenden Halteausnehmung im offenen Gehäuseabschnitt 10 festgelegt.

Der Kontaktbuchsenabschnitt 29 kann sich beim Verbinden mit dem Kontaktstift 4 frei seitlich ausrichten, so dass das Zentrieren und Verbinden erleichtert ist.

Der Steckverbinder 1 umfasst zwei der oben beschriebenen Kontaktelemente 28. Deren Anordnung und Befestigung im Gehäuse 8 und Zuordnung zum Ferritelement 26 ist gleich.

Der Deckel 11 ist über eine ein Scharnier bildende Verbindungslasche 36 einstückig mit dem Einsteckabschnitt 9 des Gehäuses 8 verbunden. An dem dem Einsteckabschnitt 9 nahen Ende des abgeklappten Deckels 11 (sh. Figur 8) befinden sich zwei Haltezapfen 37, die zur Verbindung des Deckels 11 mit dem offenen Gehäuseabschnitt 10 unter dem offenen Gehäuseabschnitt 10 angeformte Halteansätze 38 greifen.

Dem der Verbindungslasche 36 entfernten Ende des Deckels 11 sind an den Seitenkanten zwei federnde Sicherungsarme 39 angeformt, die in Richtung zum offenen Gehäuseabschnitt 10 vorstehen und dessen Seitenkanten übergreifen. Sie übergreifen dabei jeweils einen Sicherungsvorsprung 40 des offenen Gehäuseabschnitts 10, so dass der Deckel 11 am offenen Gehäuseabschnitt 10 festgelegt ist. Dabei sichert er mit den ihm zugehörigen Mitteln der zweiten Sicherungsmittel 23 zusammen mit denen am offenen Gehäuseabschnitt 10 die beiden Kabel 6, indem er auf die Isolierung derselben drückt.

In dem Bereich des Deckels 11, der dem Durchbruch 17 des offenen Gehäuseabschnitts 10 gegenüberliegt, befinden sich quer zur Querachse Y drei Distanzierungsvorsprünge 41, 42, 43, die in den Durchbruch 17 eingreifen. Der Distanzierungsvorsprung 41 greift dabei zwischen die beiden parallel von der Querachse Y seitlich versetzten Anschlussabschnitte 32 der beiden Kontaktelemente 28 ein, so dass diese voneinander isoliert sind. Die beiden anderen Distanzierungsvorsprünge 42, 43 kommen jeweils zwischen einer seitlichen Wand 20 bzw. 21 und einem der Kontaktelemente 28 zu liegen, so dass diese seitlich gehalten sind. Der Durchbruch 17 dient zur Einführung eines Gegenhalters und eines Formwerkzeuges eines Crimpwerkzeugs zur Verbindung der Crimplaschen 33 mit einem Leiter 7. Die ersten und dritten Haltemittel 22 bzw. 24 halten das Kontaktelement 28 am Gehäuse 8 in Richtung der Querachse Y vor und hinter dem Durchbruch 17 und damit vor und hinter dem Anschlussabschnitt 32.

Zusätzlich ist der dem offenen Gehäuseabschnitt 10 zugewandten Innenseite des Deckels 11 ein Stützvorsprung 44 zugeordnet, der gegen eine zum offenen Gehäuseabschnitt 10 weisende Stützfläche des in der Aufnahmekammer 12 befindlichen Ferritelementes 26 bei geschlossenem Deckel 11 in Anlage ist und dem abgewinkelten Bereich des Verbindungsabschnitts 30 des Kontaktelementes 28 gegenüberliegt. Hierdurch werden sowohl die Kontaktelemente 28 als auch das Ferritelement 26 beim Einstecken des Steckverbinders 1 mit seinem Einsteckabschnitt 9 in die Einsteckkammer 3 und Verbinden mit den Kontaktstiften 4 abgestützt.

Aus Vereinfachungsgründen ist in den Figuren 1 bis 10 jeweils nur ein Kontaktelement 28 dem Gehäuse 8 zugeordnet dargestellt.

Zu der Ausführungsform eines Steckverbinders 108 gemäß Figuren 11 und 12 gilt im wesentlichen die Beschreibung der Figuren 1 bis 10, wobei jedoch für entsprechende Bauteile oder Abschnitte Bezugszeichen benutzt sind, deren Zahlenwert um den Zahlenwert 100 zu denen der Figuren 1 bis 10 erhöht sind.

Der Unterschied besteht im wesentlichen darin, dass der offene Gehäuseabschnitt 108 nicht zum Einsteckabschnitt 109 abgewinkelt ist sondern sich ebenfalls in Richtung der Verbindungsachse X erstreckt. Entsprechend verlaufen der Anschlussabschnitt 132 und der Verlängerungsabschnitt 134 parallel zur Verbindungsachse X.

Aus dem Verlängerungsabschnitt 134 ist eine Zunge ausgestanzt, die einen Sicherungsabschnitt 135 bildet, der zum verbleibenden Teil des Verlängerungsabschnitts 134 abgekröpft ist und in eine unterhalb des Verlängerungsabschnitts 134 in montiertem Zustand im offenen Gehäuseabschnitt 110 liegende Sicherungsausnehmung 125 eingreift. Die dritten Haltemittel 124 sind durch seitlich oberhalb der Sicherungsausnehmung 125 angeordnete Nuten dargestellt, in welche der Verlängerungsabschnitt 134 mit seinen Seitenkanten eingreift bzw. durch die Sicherungsausnehmung 125 dargestellt ist. Die Nuten verlaufen parallel zur Querachse Y.

Bezugszeichenliste
- 1, 101: Steckverbinder
- 2: Gegensteckverbinder
- 3: Einsteckkammer
- 4: Kontaktstift
- 5: Rastnut
- 6: Kabel
- 7: Leiter
- 8, 108: Gehäuse
- 9, 109: Einsteckabschnitt
- 10, 110: offener Gehäuseabschnitt
- 11, 111: Deckel
- 12, 112: Aufnahmekammer
- 13: Durchtrittsöffnung
- 14: Haltenasen
- 15, 115: Haltelasche
- 16, 116: Haltevorsprung
- 17, 117: Durchbruch
- 18, 118: erste Wand
- 19, 119: zweite Wand
- 20, 120: dritte Wand
- 21, 121: vierte Wand
- 22, 122: erste Haltemittel / Halteausnehmung
- 23, 123: zweite Haltemittel / Nut
- 24, 124: dritte Haltemittel / Halteausnehmung
- 25, 125: Sicherungsausnehmung
- 26, 126: Ferritelement
- 27, 127: Durchgangsloch
- 28, 128: Kontaktelement
- 29, 129: Kontaktbuchsenabschnitt
- 29a, 129a: Kontaktkammer
- 29b, 129b: Außenfläche
- 30, 130: Verbindungsabschnitt
- 31: Seitenkante / Krallen
- 32, 132: Anschlussabschnitt
- 33, 133: Crimplaschen
- 34, 134: Verlängerungsabschnitt
- 35: Sicherungsabschnitt
- 36, 136: Verbindungslasche
- 37: Haltezapfen
- 38: Halteansatz
- 39, 139: Sicherungsarm
- 40, 140: Sicherungsvorsprung
- 41, 141: Distanzierungsvorsprung
- 42, 142: Distanzierungsvorsprung
- 43, 143: Distanzierungsvorsprung
- 44: Stützvorsprung
- 45: Flügel

- X: Verbindungsachse
- S: Abstand
- Y: Querachse

## Patentansprüche

1. Steckverbinder (1, 101) für Airbag-Zündsysteme, zum Einführen in eine Einsteckkammer (3) eines Gegensteckverbinders (2) mit Kontaktstiften (4) und Lösen von demselben entlang einer Verbindungsachse (X) umfassend zwei Kontaktelemente (28, 128) aus einem elektrisch leitenden Material, welche jeweils
- einen Kontaktbuchsenabschnitt (29, 129) mit einer Außenfläche (29b, 129b), der zur Verbindung mit einem Kontaktstift (4) des Gegensteckverbinders (2) entlang der Verbindungsachse (X) dient, aufweisen,
- einen Anschlussabschnitt (32, 132) zur Verbindung mit einem Leiter (7) eines Kabels (6) und
- einen Verbindungsabschnitt (30, 130), der den Kontaktbuchsenabschnitt (29, 129) mit dem Anschlussabschnitt (32, 132) verbindet, aufweisen,
ein Ferritelement (26, 126), welches
- einem oder mehreren verbundenen Teilen besteht,
- zwei Durchgangslöcher (27, 127) aufweist, die jeweils den Kontaktbuchsenabschnitt (29, 129) eines Kontaktelementes (28, 128), einen Abstand (S) zur Außenfläche (29b, 129b) belassend, aufnehmen,
ein Gehäuse (8, 108) aus einem elektrisch isolierenden Material, welches
- einen Einsteckabschnitt (9, 109) zum Einführen in die Einsteckkammer (3) des Gegensteckverbinders (2) besitzt, der eine Aufnahmekammer (12, 112) für das Ferritelement (26, 126) bildet und der Durchtrittsöffnungen (13) für die Kontaktstifte (4) aufweist,
- einen durch einen Deckel (11, 111) verschließbaren offenen Gehäuseabschnitt (10, 110) aufweist, der je Kontaktelement (28, 128) mindestens ein erstes Haltemittel (22, 122) besitzt, durch welches der Verbindungsabschnitt (30, 130) des Kontaktelementes (28, 128) festgelegt ist,
und
- zweite Haltemittel (23, 123) am offenen Gehäuseabschnitt (10, 110) und/oder Deckel (11, 111) aufweist, die zum Halten eines oder beide Leiter (7) aufweisenden Kabels (6) dienen,
**dadurch gekennzeichnet,**
**dass** der Anschlussabschnitt (32, 132) in einem offenen Durchbruch (17, 117) des offenen Gehäuseabschnitts (10, 110) liegt, so dass für ein Vercrimpen der Leiter der Kabel (6) mit dem zugehörigen Kontaktelement (28, 128) der Durchbruch (17, 117) genutzt werden kann, um einen Gegenhalter eines Crimpwerkzeugs einzuführen, der den Anschlussabschnitt (32, 132) stützt, dass die zwei Kontaktelemente (28, 128) jeweils von dem Verbindungsabschnitt (30, 130) weg anschließend an den Anschlussabschnitt (32, 132) einen Verlängerungsabschnitt (34, 134) aufweisen und
**dass** das Gehäuse (8, 108) dritte Haltemittel (24, 124) am offenen Gehäuseabschnitt (10, 110) aufweist, an denen der Verlängerungsabschnitt (34, 134) festgelegt ist.

2. Steckverbinder nach Anspruch 1,
**dadurch gekennzeichnet,**
**dass** der Verlängerungsabschnitt (34, 134) mindestens einen Sicherungsabschnitt (35, 135) aufweist, der in eine ihm zugehörige und die dritten Haltemittel (24, 124) bildende Sicherungsausnehmung (25, 125) des offenen Gehäuseabschnitts (10, 110) eingreift.

3. Steckverbinder nach Anspruch 2,
**dadurch gekennzeichnet,**
**dass** der Sicherungsabschnitt (35) rechtwinklig zum Verlauf des Verlängerungsabschnitts (34), des Verbindungsabschnitts (30) und des Anschlussabschnitts (32) abgebogen ist.

4. Steckverbinder nach Anspruch 2,
**dadurch gekennzeichnet,**
**dass** der Verlängerungsabschnitt (134) mindestens einen Sicherungsabschnitt (135) aufweist, der durch eine aus dem Verlängerungsabschnitt (134) ausgestanzte und zu dessen Verlauf abgekröpfte Zunge gebildet ist, die im montierten Zustand in eine unterhalb des Verlangerungsabschnitts (134) im offenen Gehäuseabschnitt (110) liegende Sicherungsausnehmung (125) eingreift, welche die dritten Haltemittel (124) bildet.

5. Steckverbinder nach einem der Ansprüche 1 bis 4,
**dadurch gekennzeichnet,**
**dass** die ersten Haltemittel (22, 122) und/oder die dritten Haltemittel (24, 124) als Halteausnehmungen gestaltet sind.

6. Steckverbinder nach einem der Ansprüche 4 oder 5,
**dadurch gekennzeichnet,**
**dass** der Verlängerungsabschnitt (134) in als Nuten gestalteten dritten Haltemitteln (124) des offenen Gehäuseabschnitts (110) gehalten ist.

7. Steckverbinder nach einem der Ansprüche 3 oder 6,
**dadurch gekennzeichnet,**
**dass** der Verbindungsabschnitt (30) und/oder der Verlängerungsabschnitt (34) mit ihren Seitenkanten oder daran angebrachten Krallen in jeweils eine von zwei gegenüberliegenden Wandabschnitten, welche die zugehörige Halteausnehmung (22, 24) begrenzen, zur Festlegung eingreifen.

8. Steckverbinder nach einem der Ansprüche 1 oder 2,
**dadurch gekennzeichnet,**
**dass** vom Verbindungsabschnitt (30) seitlich Flügel (45) abstehen, die gegen die Wand (18) der den Verbindungsabschnitt (30) aufnehmenden Halteausnehmung (24) zur Anlage kommen.

9. Steckverbinder nach einem der Ansprüche 1 oder 2,
**dadurch gekennzeichnet,**
**dass** der Anschlussabschnitt (32, 132) Crimplaschen (33, 133) umfasst.

10. Steckverbinder nach einem der Ansprüche 1 bis 9,
**dadurch gekennzeichnet,**
**dass** die Aufnahmekammer (12,112) zur Aufnahme des Ferritelementes (26, 126) zum Einführen des Ferritelementes (26, 126) von dem offenen Gehäuseabschnitt (10, 110) aus zugänglich ist.

11. Steckverbinder nach einem der Ansprüche 1 bis 10,
**dadurch gekennzeichnet,**
**dass** der Deckel (11, 111) drei Distanzvorsprünge (41, 42, 43; 141,142, 143) aufweist, die in den Durchbruch (17, 117) eingreifen, von denen einer (41m 141) zwischen die Anschlussabschnitte (32, 132) der beiden Kontaktelemente (28, 128) und die beiden anderen (42, 43; 142, 143) jeweils zwischen einen Anschlussabschnitt (32, 132) und einer der seitlichen Wände (20, 21) des Durchbruchs (17, 117) angeordnet sind.

12. Steckverbinder nach einem der Ansprüche 1 oder 2,
**dadurch gekennzeichnet,**
**dass** der Deckel (11, 111) durch Sicherungsvorsprünge (40, 140) und Sicherungsarme (39, 139) am Gehäuse (8, 108) festgelegt ist.

13. Steckverbinder nach einem der Ansprüche 1 oder 2,
**dadurch gekennzeichnet,**
**dass** der Deckel (11, 111) einstückig mit dem Gehäuse (8, 108) hergestellt ist.

14. Steckverbinder nach einem der Ansprüche 1 oder 2,
**dadurch gekennzeichnet,**
**dass** dem Einsteckabschnitt (9, 109) des Gehäuses (8, 108) federnde Haltelaschen (15, 115) mit jeweils einem Haltevorsprung (16, 116) angeformt sind, die zur Sicherung des Steckverbinders (1, 101) am Gegensteckverbinder (2) dienen.

15. Steckverbinder nach einem der Ansprüche 1 bis 14,
**dadurch gekennzeichnet,**
**dass** der Deckel (11) das Ferritelement (26) in der Aufnahmekammer (12) hält.

16. Steckverbinder nach einem der Ansprüche 1 oder 2,
**dadurch gekennzeichnet,**
**dass** der Einsteckabschnitt (9) des Gehäuses (8) zum offenen Gehäuseabschnitt (10) abgewinkelt ist und entsprechend der Verbindungsabschnitt (30), der Anschlussabschnitt (32) und der Verlängerungsabschnitt (34) der Kontaktelemente (28) entsprechend zum Kontaktbuchsenabschnitt (29) abgewinkelt sind.

## Claims

1. Connector (1, 101) for airbag-ignition systems, for inserting into an insertion chamber (3) of a counter connector (2) with contact pins (4) and for detaching the same along a connection axis (X), comprising
two contact elements (28, 128) made from an electrically conductive material, which respectively
- have a female contact portion (29, 129) with an outer face (29b, 129b), which serves for connecting to a contact pin (4) of the counter connector (2) along the connection axis (X),
- have an attaching portion (32, 132) for connecting to a conductor (7) of a cable (6) and
- a connection portion (30, 130), which connects the female contact portion (29, 129) to the attaching portion (32, 132),
a ferrite element (26, 126), which
- consists of one or more connected parts,
- has two through holes (27, 127), which respectively accommodate the female contact portion (29, 129) of a contact element (28, 128) and leave a distance (S) to the outer face (29b, 129b),
a housing (8, 108), made from an electrically insulating material, which
- has an insertion portion (9, 109) for inserting into the insertion chamber (3) of the counter connector (2), which forms an accommodation chamber (12, 112) for the ferrite element (26, 126) and which has the through openings (13) for the contact pins (4),
- an open housing portion (10, 110), which is closable by a lid (11, 111) and which has for each contact element (28, 128) at least one first retaining means (22, 122), by means of which the connection portion (30, 130) of the contact element (28, 128) is retained, and
- has second retaining means (23, 123) on the open housing portion (10, 110) and/or lid (11, 11), which serve for holding a cable (6), having one or both conductors (7),
**characterised in**
**that** the attaching portion (32, 132) is arranged in an open through opening (17, 117) of the open housing portion (10, 110), so that the through opening (17, 117) can be used for crimping the conductor of the cable (6) to the mating contact element (28, 128), to insert a counter support of a crimping tool, which supports the attaching portion (32, 132),
**that** the two contact elements (28, 128) have, respectively, an extension portion (34, 134), away from the connection portion (30, 130) following the attaching portion (32, 132) and
**that** the housing (8, 108) has third retaining means (24, 124) on the open housing portion (10, 110), on which the extension portion (34, 134) is retained.

2. Connector according to claim 1,
**characterised in**
**that** the extension portion (34, 135) has at least one securing portion (35, 135), which engages in a securing recess (25, 125) of the open housing portion (10, 110), which belongs thereto and forms the third retaining means (25, 125).

3. Connector according to claim 2,
**characterised in**
**that** the securing portion (35) is bent at a right angle to the extension of the extension portion (34), of the connection portion (30) and of the attaching portion (32).

4. Connector according to claim 2,
**characterised in**
**that** the extension portion (134) has at least one securing portion (135), which is formed by a latch, stamped from the extension portion (134) and angulated to its extension and which engages in the assembled condition in a securing recess (125) arranged below the extension portion (134) in the open housing portion (110) and which forms the third retaining means (124).

5. Connector according to one of claims 1 to 4,
**characterised in**
**that** the first retaining means (22, 122) and/or the third retaining means (24, 124) are formed as retaining recesses.

6. Connector according to one of claims 4 or 5,
**characterised in**
**that** the extension portion (134) is retained in third retaining means (124) of the open housing portion (110), formed as grooves.

7. Connector according to one of claims 3 or 6,
**characterised in**
**that** the connection portion (30) and/or the extension portion (34) engage for the retainment with their side edges or with claws attached thereto, in respectively one of two opposite wall portions, which delimit the mating retaining recess (22, 24).

8. Connector according to one of claims 1 or 2,
**characterised in**
**that** blades (45), which abut the wall (18) of the retaining recess (24) accommodating the connection portion (30), project laterally from the connection portion (30).

9. Connector according to one of claims 1 or 2,
**characterised in**
**that** the attaching portion (32, 132) comprises crimping tabs (33, 133).

10. Connector according to one of claims 1 to 9,
**characterised in**
**that** the accommodation chamber (12, 112) for accommodating the ferrite element (26, 126) is accessible for inserting the ferrite element (26, 126) from the open housing portion (10, 110).

11. Connector according to one of claims 1 to 10,
**characterised in**
**that** the lid (11, 111) has three spacer projections (41, 42, 43; 141, 142, 143), which engage in the through opening (17, 117), of which one (41, 141) is arranged between the attaching portions (32, 132) of the two contact elements (28, 128) and the other two (42, 43; 142, 143) are arranged respectively between the attaching portion (32, 132) and one of the lateral walls (20, 21) of the through opening (17, 117).

12. Connector according to one of claims 1 or 2,
**characterised in**
**that** the lid (11, 111) is retained by means of securing projections (40, 140) and securing arms (39, 139) on the housing (8, 108).

13. Connector according to one of claims 1 or 2,
**characterised in**
**that** the lid (11, 111) is manufactured integrally with the housing (8, 108).

14. Connector according to one of claims 1 or 2,
**characterised in**
**that** elastic retaining tabs (15, 115) with respectively one retaining projection (16, 116) are formed on the insertion portion (9, 109) of the housing (8, 108), which serve for securing the connector (1, 101) on the counter connector (2).

15. Connector according to one of claims 1 to 14,
**characterised in**
**that** the lid (11) retains the ferrite element (26) in the accommodation chamber (12).

16. Connector according to one of claims 1 or 2,
**characterised in**
**that** the insertion portion (9) of the housing (8) is angled towards the open housing portion (10) and that correspondingly, the connection portion (30), the attaching portion (32) and the extension portion (34) of the contact elements (28) are angled correspondingly towards the female contact portion (29).

## Revendications

1. Connecteur électrique (1, 101) pour systèmes d'allumage d'airbag, à insérer dans une chambre d'insertion (3) d'un contre-connecteur d'accouplement (2) comportant des broches de contact électrique (4) et à séparer de ce dernier le long d'un axe de liaison (X) comprenant deux éléments de contact (28, 128) composés d'un matériau électriquement conducteur, qui présentent respectivement
- une portion de prise femelle de contact (29, 129) comportant une surface extérieure (29b, 129b), qui sert à relier à une broche de contact électrique (4) du contre-connecteur d'accouplement (2) le long d'un axe de liaison (X),
- une portion de raccordement (32, 132) pour relier à un conducteur (7) d'un câble (6) et
- une portion de liaison (30, 130), qui relie la portion de prise femelle de contact (29, 129) à la portion de raccordement (32, 132),
- un élément en ferrite (26, 126), qui
- est constitué d'une ou plusieurs parties reliées,
- présente deux trous traversants (27, 127), qui renferment respectivement la portion de prise femelle de contact (29, 129) d'un élément de contact (28, 128), en définissant un espacement (S) par rapport à la surface extérieure (29b, 129b),
- un logement (8, 108) composé d'un matériau électriquement isolant, qui
- possède une portion d'enfichage (9, 109) à introduire dans la chambre d'enfichage (3) du contre-connecteur d'accouplement (2), qui forme une chambre de réceptacle (12, 112) pour l'élément en ferrite (26, 126) et présente les ouvertures traversantes (13) pour les broches de contact électrique (4),
- une portion de logement (10, 110) ouverte pouvant être fermée par un couvercle (11, 111), qui possède au moins un premier moyen de retenue (22, 122) par élément de contact (28, 128), par l'intermédiaire duquel la portion de liaison (30, 130) de l'élément de contact (28, 128) est immobilisée, et
- présente un deuxième moyen de retenue (23, 123) sur la portion de logement ouverte (10, 110) et/ou un couvercle (11, 111), qui servent à retenir un ou les deux câbles (6) présentant un conducteur (7),
**caractérisé en ce que**
la portion de raccordement (32, 132) est située dans une percée ouverte (17, 117) de la portion de logement ouverte (10, 110), de sorte qu'elle puisse être utilisée pour un sertissage du conducteur du câble (6) avec l'élément de contact correspondant (28, 128) de la percée, afin d'insérer un contre-appui d'un outil de sertissage, qui soutient la portion de raccordement (32, 132), **en ce que** les deux éléments de contact (28, 128) présente à distance de la portion de liaison (30, 130) se rattachant à la portion de raccordement (32, 132) une portion de prolongement (34, 134) et
**en ce que** le logement (8, 108) présente un troisième moyen de retenue (24, 124) sur la portion de logement ouverte (10, 110), sur laquelle la portion de prolongement (31, 134) est immobilisée.

2. Connecteur électrique selon la revendication 1, **caractérisé en ce que** la portion de prolongement (34, 134) présente au moins une portion de fixation sécurisée (35, 135), qui s'engage dans un évidement de fixation sécurisée (25, 125) correspondant et formant le troisième moyen de retenue (24, 124) de la portion de logement ouverte (10, 110).

3. Connecteur électrique selon la revendication 2, **caractérisé en ce que** la portion de fixation sécurisée (35) est incurvée à angle droit par rapport au cours de la portion de prolongement (34), de la portion de liaison (30) et de la portion de raccordement (32).

4. Connecteur électrique selon la revendication 2, **caractérisé en ce que** la portion de prolongement (134) présente au moins une portion de fixation sécurisée (135), qui est formée par une languette découpée par matriçage dans la portion de prolongement (134) et coudée par rapport au cours de celle-ci, qui en l'état monté s'engage dans un évidement de fixation sécurisée (125) situé au-dessous de la portion de prolongement (134) dans la portion de logement ouverte (110), qui forme le troisième moyen de retenue (124).

5. Connecteur électrique selon une des revendications 1 à 4, **caractérisé en ce que** les premiers moyens de retenue (22, 122) et/ou les troisièmes moyens de retenue sont conçus comme des évidements de retenue.

6. Connecteur électrique selon une des revendications 4 ou 5, **caractérisé en ce que** la portion de prolongement (134) est maintenue dans des troisièmes moyens de retenue (124) conçus comme des rainures de la portion de logement ouverte (110).

7. Connecteur électrique selon une des revendications 3 ou 6, **caractérisé en ce que** la portion de liaison (30) et/ou la portion de prolongement (34) s'engagent à des fins d'immobilisation par leurs arêtes latérales ou les ergots montés sur celles-ci dans respectivement une de deux portions de paroi en vis-à-vis, qui délimitent l'évidement de retenue correspondant (22, 24).

8. Connecteur électrique selon une des revendications 1 ou 2, **caractérisé en ce que** des ailettes (45) dépassent latéralement de la portion de liaison (30), qui viennent reposer contre la paroi (18) de l'évidement de retenue (24) renfermant la portion de liaison (30).

9. Connecteur électrique selon une des revendications 1 ou 2, **caractérisé en ce que** la portion de raccordement (32, 132) comprend des languettes de sertissage (33, 133).

10. Connecteur électrique selon une des revendications 1 à 9, **caractérisé en ce que** la chambre de réceptacle (12, 112) afin de recevoir l'élément en ferrite (26, 126) à des fins d'insertion de l'élément en ferrite (26, 126) est accessible de l'extérieur de la portion de logement ouverte (10, 110).

11. Connecteur électrique selon une des revendications 1 à 10, **caractérisé en ce que** le couvercle (11, 111) présente deux protubérances d'écartement (41, 42, 43 ; 141, 142, 143), qui s'engagent dans la percée (17, 117), desquelles une (41m, 141) est disposée entre les portions de raccordement (32, 132) des deux éléments de contact (28, 128) et les deux autres (42, 43 ; 142, 143) sont respectivement disposées entre une portion de raccordement (32, 132) et une des parois latérales (20, 21) de la percée (17, 117).

12. Connecteur électrique selon une des revendications 1 ou 2, **caractérisé en ce que** le couvercle (11, 111) est immobilisé sur le logement (8, 108) par des protubérances de fixation sécurisée (40, 140) et des bras de fixation sécurisée (39, 139) sur le logement (8, 108).

13. Connecteur électrique selon une des revendications 1 ou 2, **caractérisé en ce que** le couvercle (11, 111) est fabriqué en un seul tenant avec le logement (8, 108).

14. Connecteur électrique selon une des revendications 1 ou 2, **caractérisé en ce que** des languettes de retenue (15, 115) faisant ressort sont façonnées avec respectivement une protubérance de retenue (16, 116) sur la portion d'enfichage (9, 109), lesquelles servent à la fixation sécurisée du connecteur électrique (1, 101) sur le contre-connecteur d'accouplement (2).

15. Connecteur électrique selon une des revendications 1 à 14, **caractérisé en ce que** le couvercle (11) retient l'élément en ferrite (26) dans la chambre de réceptacle (12).

16. Connecteur électrique selon une des revendications 1 ou 2, **caractérisé en ce que** la portion d'enfichage (9) du logement (8) est incurvée par rapport à la portion de logement ouverte (10) et de manière correspondante à la portion de liaison (30), la portion de raccordement (32) et la portion de prolongement (34) des éléments de contact (28) sont incurvée de manière correspondante à la portion de prise femelle de contact (29).
